# EUROPÄISCHE PATENTSCHRIFT

(11) **EP 2 335 319 B1**
(45) Veröffentlichungstag und Bekanntmachung des Hinweises auf die Patenterteilung: **27.06.2012**
(21) Anmeldenummer: 09737341.9
(22) Anmeldetag: 28.09.2009
(51) Int. Cl.: H01R 4/30, H01R 4/36, H01R 13/447

(54) **INSTALLATIONSSCHALTGERÄT MIT EINER KLEMMSCHRAUBE**
INSTALLATION SWITCH DEVICE HAVING A CLAMPING SCREW
APPAREIL DE COMMUTATION D'INSTALLATION PRÉSENTANT UNE VIS DE SERRAGE

(30) Priorität: 10.10.2008 DE 102008050929
(43) Veröffentlichungstag der Anmeldung: 22.06.2011
(73) Patentinhaber: ABB AG, 68309 Mannheim (DE)
(72) Erfinder: KAHL, Walter, 69190 Walldorf (DE); RACK, Klaus, 69214 Eppelheim (DE); CLAUDINON, René, 69207 Sandhausen (DE)
(86) Internationale Anmeldenummer: PCT/EP2009/006967
(87) Internationale Veröffentlichungsnummer: WO 2010/040457

(56) Entgegenhaltungen:
- WO-A-2008/052710
- DE-C1- 10 018 353
- FR-A- 2 601 513
- FR-A- 2 612 340

## Beschreibung

Die Erfindung betrifft ein Installationsschaltgerät mit einem Gehäuse, umfassend eine Frontseite, eine Befestigungsseite und dazwischenliegende Schmalseiten und Breitseiten, und mit einer in einem Klemmenaufnahmeraum des Gehäuses gehaltenen Anschlussklemme, umfassend einen Klemmrahmen mit wenigstens einem Klemmraum, der in dem Klemmenaufnahmeraum senkrecht zu der Befestigungsseite längsverschieblich geführt ist, eine Klemmschraube mit einem Betätigungsende und einem diesem gegenüberliegenden Klemmende, welche in einer Gewindeöffnung des Klemmrahmens zwischen einer hineingeschraubten Lage bei geschlossener Klemme und einer herausgeschraubten Lage bei geöffneter Klemme heraus- bzw. hineingeschraubt werden kann, wobei mit dem Klemmende der Klemmenschraube ein Klemmenabdeckteil gekoppelt und dadurch in Bewegungsrichtung der Klemmschraube mitnehmbar ist, das so bemessen ist, dass es auch bei hineingeschraubter Klemmenschraube den Klemmraum berührungssicher abdeckt, gemäß dem Oberbegriff des Anspruchs 1.

Ein gattungsgemäßes Installationsschaltgerät ist aus der WO 2008/052710 bekannt, dessen Offenbarung diesbezüglich hier mit umfasst sein soll.

Gattungsgemäße Installationsschaltgeräte können insbesondere Leitungsschutzschalter, Fehlerstromschutzschalter oder dergleichen sein, die ein Gehäuse in Schalenbauweise oder in Sockelbauweise besitzen können und an ihrer Befestigungsseite mit Rastnasen auf Normprofiltragschienen einer Installationsanlage aufrastbar sind.

Bei gattungsgemäßen Installationsschaltgeräten befindet sich im Anlieferzustand beim Kunden die Anschlussklemme üblicherweise nicht in einem definierten Zustand. Je nachdem, wie sie die Fertigung verlässt, kann sie etwa geschlossen, halb geöffnet oder ganz geöffnet sein. Wenn die Anschlussklemme halb oder ganz geöffnet ist, so kann sich der Klemmrahmen in dem Klemmenaufnahmeraum hin und her bewegen. Wenn ein Benutzer eines gattungsgemäßen Installationsschaltgerätes dieses in einer elektrischen Installationseinrichtung einbaut, beispielsweise in einen Hausverteilerkasten auf eine Hutprofiltragschiene aufschnappt und dann Anschlussleiter oder Sammelschienen anschließen möchte, so muss er zunächst die Klemme in einen definierten Öffnungszustand bringen. Dies ist ein zusätzlicher Arbeitsschritt, der aufwändig ist.

Es ist die Aufgabe der vorliegenden Erfindung, ein gattungsgemäßes Installationsschaltgerät zu schaffen, bei dem die Anschlussklemme in einer definierten Öffnungsstellung gehalten und ein Verschieben des Klemmenrahmens bei geöffneter Klemme verhindert werden kann.

Die Aufgabe wird erfindungsgemäß gelöst durch ein gattungsgemäßes Installationsschaltgerät mit den kennzeichnenden Merkmalen des Anspruchs 1.

Erfindungsgemäß sind demnach an dem Klemmenabdeckteil erste und an der Gehäusewand zweite Rastmittel so angeordnet, dass sie bei geöffneter Klemme miteinander verrasten und dadurch der Klemmrahmen an einer Verschiebung gehindert ist.

Erfindungsgemäß wird also mittels des Klemmenabdeckteils eine Fixierung der Klemmschraube in geöffneter Stellung erreicht. So wird beispielsweise ein Herabdrehen der Klemmschraube während des Transports des Installationsschaltgerätes zum Kunden sicher verhindert. Das Klemmenabdeckteil bekommt erfindungsgemäß ein zusätzliche Funktionalität, zusätzlich zu der in der WO 2008/052710 beschriebenen Funktionalität des berührungssicheren Abdeckens des Klemmenanschlussraumes. Die erweiterte Funktionalität liegt in der Einrastfunktion begründet. Das Klemmenabdeckteil verrastet in der geöffneten Position mit dem Gehäuse. Weil das Klemmenabdeckteil mit der Klemmschraube gekoppelt ist und die Klemmschraube mit dem Klemmrahmen, wird somit erfindungsgemäß durch das verrastete Klemmenabdeckteil der Klemmrahmen festgehalten. Der erfindungsgemäße Vorteil liegt in der Schaffung einer "Klemmenoffenhaltung" ohne Verwendung zusätzlicher Teile.

Anhand der Zeichnungen, in denen ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1:: schematisch die Außenansicht eines erfindungsgemäßen Installationsschaltgerätes gemäß einer ersten Ausführungsform,
- Figur 2:: schematisch eine Schnittansicht einer ersten Ausführungsform einer erfindungsgemäßen Anschlussklemme,
- Figur 3:: schematisch eine vergrößerte Darstellung des Klemmrahmens mit der Klemmschraube und dem Klemmenabdeckteil gemäß einer zweiten Ausführungsform der Erfindung ,
- Figur 4:: schematisch eine Ansicht auf die Schmalseite eines erfindungsgemäßen Installationsschaltgerätes gemäß einer dritten Ausführungsform, wobei eine Gehäusehalbschale entfernt ist, bei geschlossener klemme, sowie
- Figur 5:: schematisch eine Ansicht auf die Schmalseite eines erfindungsgemäßen Installationsschaltgerätes gemäß Fig. 4 bei geöffneter Klemme.

In den Figuren sind gleiche oder gleichwirkende Bauteile oder Elemente jeweils mit den gleichen Bezugsziffern versehen, auch wenn sie bei verschiedenen Ausführungsvarianten in leicht abgewandelter Form gestaltet sind.

Die Figur 1 zeigt schematisch eine Teilansicht eines Installationsschaltgerätes 1 mit einem Isolierstoffgehäuse 8 umfassend eine vordere Frontseite 2, eine hintere Frontseite 3, eine der Frontseite gegenüberliegende Befestigungsseite 4, eine die vordere und die hintere Frontseite verbindende vorderen Schmalseite 5, eine die hintere Frontseite 3 und die Befestigungsseite 4 verbindende hintere Schmalseite 6 und zwei Breitseiten 7, von denen nur eine in der Figur 1 sichtbar ist.

Das Installationsschaltgerät kann beispielsweise ein Leitungsschutzschalter, ein Fehlerstromschutzschalter oder dergleichen sein. Im Inneren des Isolierstoffgehäuses befinden sich spannungsführende Teile.

Im Bereich zwischen der hinteren Frontseite 3 und der hinteren Schmalseite 6 ist im Inneren des Gehäuses 8 des Installationsschaltgerätes ein Klemmenaufnahmeraum (hier in Fig. 1 nicht sichtbar) gebildet, in dem eine Anschlussklemme 10 gehalten ist. Die Anschlussklemme ist in Figur 2 im Einzelnen dargestellt.

Die Anschlussklemme 10 umfasst eine von der hinteren Frontseite 3 durch eine Klemmenöffnung 9 hindurch zugängliche Klemmenschraube 24 sowie einen vorderen Klemmraum 20 und einen hinteren Klemmraum 21, welche von der Frontseite her gesehen hintereinander angeordnet und durch eine vordere 91 und eine hintere Gehäuseöffnung 92 in der hinteren Schmalseite 6 des Gehäuses für den Anschluss eines Anschlussleiters oder einer Sammelschiene beziehungsweise der Anschlussfahne einer Sammelschiene zugänglich sind.

Die erste, vordere Gehäuseöffnung 91 besitzt in etwa eine sich in Längsrichtung der hinteren Schmalseite 6 erstreckende Rechteckkontur und dient dem Anschluss von Anschlussdrähten. An ihrer der Frontseite 2 zuweisenden Schmalseite geht sie in eine fensterartige Öffnung 11 über, die sich noch ein Stück weiter in Richtung auf die Frontseite 2 hin erstreckt. Die zweite, hintere Gehäuseöffnung 92 ist in einem rinnenförmigen Absatz in der hinteren Schmalseite 6 angebracht und besitzt eine quer liegende Rechteckkontur. Sie ist für das Anklemmen der Anschlussfahne einer Sammelschiene vorgesehen.

Wie weiter unten noch genauer beschrieben wird, ist die Klemmschraube 24 mit einem Klemmenabdeckteil gekoppelt, welches in Längsverschieberichtung der Klemmschraube, siehe Pfeil 50, von dieser mitgenommen wird und den vorderen Klemmraum 20 berührsicher von außen her abdeckt.

Ein zweiter Schenkel 66 dieses Klemmenabdeckteils ist gemäß Fig. 1 bei geschossenem Gerätegehäuse von außen sichtbar. Er bedeckt teilweise die vordere Gehäuseöffnung 91. Rechts und links von dem zweiten Schenkel 66 des Klemmenabdeckteils bleibt jeweils ein unbedeckter Bereich 93 der vorderen Gehäuseöffnung 91 frei.

Der unbedeckte Bereich 93 ist so schmal, dass es nicht möglich ist, durch diesen hindurch mit einem menschlichen Finger oder einem genormten Prüffinger durch die vordere Gehäuseöffnung 91 hindurch ins Innere des Klemmenaufnahmeraumes zu gelangen und dort etwa spannungsführende Teile zu berühren.

Auch die hintere Gehäuseöffnung 92 ist so schmal, dass ein Durchgreifen mit einem menschlichen oder einem Prüffinger wirksam verhindert ist.

Somit ist das erfindungsgemäße Schaltgerät insgesamt berührungssicher ausgestaltet.

Es werde nun zunächst die Figur 2 betrachtet. Die Figur 2 zeigt in einer schematischen Schnittdarstellung eine Ausführungsform einer erfindungsgemäßen Anschlussklemme 10. Diese umfasst einen Klemmrahmen 12, welcher zylindrisch oder auch mit kastenförmiger Außenkontur ausgeführt sein kann und einen im Inneren gelegenen Klemmraum für die Aufnahme der anzuklemmenden Anschlussleiter aufweist. Der Klemmraum wird an der der Klemmöffnung 9 gegenüberliegenden Seite durch einen Begrenzungssteg 17 abgeschlossen.

In der oberen, also in der der Klemmenöffnung 9 zugewandten Hälfte des Klemmrahmens 12 trägt dieser ein Innengewinde 23, in welches eine ein entsprechendes Außengewinde 25 tragende Klemmenschraube 24 eingeschraubt und in Richtung des Richtungspfeiles 50 eingeschraubt und herausgedreht werden kann.

Die Klemmenschraube 24 hat ein Betätigungsende 26 mit einem Schlitz 28 für den Eingriff eines Betätigungswerkzeuges, beispielsweise eines Schraubendrehers, und ein dem Betätigungsende 26 gegenüberliegendes Klemmende 30, mit dem ein Anschlussleiter (hier nicht dargestellt) durch Druck gegen eine Stromschiene 36 festklemmbar ist.

Der Schlitz 28 kann dabei alle möglichen bekannten Ausgestaltungen beziehungsweise Profile zum Zusammenwirken mit einer Vielzahl von bekannten Betätigungswerkzeugen haben, beispielsweise ein Kreuzschlitz, ein Pozidrive, ein Torx-Profil, es kann aber auch eine Kombination von verschiedenen Profilen verwendet werden.

Die Stromschiene 36 ist bei der hier gezeigten Ausführungsform im Inneren des Klemmraums gehäusefest gelagert. Sie unterteilt den Klemmraum in einen vorderen Klemmraum 20 zwischen der Stromschiene 36 und der Klemmenöffnung 9, sowie einen hinteren Klemmraum 21 zwischen der Stromschiene 36 und dem den Klemmrahmen 12 zur Befestigungsseite 4 hin begrenzenden Begrenzungssteg 17.

Der Klemmrahmen 12 ist in dem Klemmenaufnahmeraum längsverschieblich parallel zur Schmalseitenwand geführt. Durch das Eindrehen der Klemmschraube wird zunächst das Klemmende der Klemmschraube gegen den in dem vorderen Klemmraum eingeführten Leiter gedrückt und klemmt diesen gegen die Stromschiene. Bei Fortsetzung der Eindrehbewegung der Klemmschraube 24 stützt diese sich gewissermaßen an der Stromschiene 36 ab und der Klemmrahmen 12 wird nach oben in Richtung auf die Frontseite hin bewegt, bis schließlich der Begrenzungssteg 17 eine in den hinteren Klemmraum 21 eventuell eingeführte Sammelschiene (hier nicht dargestellt) gegen die Stromschiene 36 drückt. Das oben geschilderte Prinzip wird auch als gegenläufige Zylinderhubklemme bezeichnet.

Wenn die Klemme geschlossen ist, wenn also die Klemmschraube 24 eingedreht ist und an der Stromschiene 36 mit ihrem Klemmende 30 anliegt, ist der Klemmrahmen 12 gewissermaßen an der gehäusefesten Stromschiene 36 fixiert. Wenn die Klemme aber offen ist, so kann ohne weitere Maßnahmen der Klemmrahmen 12 sich in dem Klemmenaufnahmeraum frei verschieben, eine definierte Position des Klemmrahmens 12 ist dann nicht mehr gegeben.

Die Stromschiene 36 läuft ins Geräteinnere hin in ein einen Anschlussleiter bildendes Abgangsende 37 aus, an dem weitere Komponenten und Baugruppen des Installationsschaltgerätes angeschlossen sind, beispielsweise Auslöser oder Kontaktstellen.

An ihrem freien Ende ist die Stromschiene 36 U-förmig abgebogen, so dass ein Bogenstück 361 und ein daran anschließender, parallel zur Stromschiene 36 in dem hinteren Klemmraum 21 verlaufender Schenkel 362 entstehen. Wenn nun in den hinteren Klemmraum 21 die Anschlussfahne einer Sammelschiene eingeführt wird, so wird diese von dem Schenkel 362 und dem Begrenzungssteg 17 beidseitig umfasst, und durch das Anziehen der Klemmschraube 24 ist ein guter mechanischer und elektrischer Kontakt sichergestellt.

Die Klemmenschraube 24 ist bei den hier gezeigten Ausführungsformen eine kopflose Bolzenschraube, auch Madenschraube genannt. Diese hat den Vorteil, dass sie vollständig in dem Klemmrahmen 12 eingeschraubt werden kann, ohne dass ein Kopf nach außen überstehen würde. Doch selbstverständlich könnte eine erfindungsgemäße Anschlussklemme auch mit einer Kopfschraube ausgeführt sein.

Wenn die Klemmenschraube 24 mit ihrem Klemmende 30 auf die Stromschiene 36 aufgeschraubt ist, so wie in der Figur 2 dargestellt, also ohne eingeführten Anschlussleiter im vorderen Klemmraum 20, so wäre ohne weitere Maßnahmen durch die vordere Gehäuseöffnung 91 hindurch der Schaft der Klemmenschraube 24 für eine ungewollte Berührung zugänglich. Dies insbesondere auch bei Gerätevarianten, die für den Anschluss von Leitern mit großem Leiterquerschnitt eine Klemmenöffnung mit großem Querschnitt aufweisen.

Um diese Gefahrenquelle zu beseitigen, ist an dem Klemmende 30 der Klemmschraube 24 drehbar ein Klemmenabdeckteil 60 angenietet.

Das Klemmenabdeckteil 60 hat in etwa eine L-Form und ist mit seinem ersten, dem kurzen Schenkel 62 mit einem an dem Klemmende 30 der Klemmschraube vorstehenden Nietzapfen 31 drehbar vernietet. Die drehbare Vernietung ist im Prinzip bekannt und kann auf verschiedene Arten erfolgen.

In der hier vorliegenden Ausführungsform trägt der erste Schenkel eine Durchbrechung 34, durch die der Nietzapfen 31 hindurchgreift, und im Bereich der Durchbrechung 34 ist eine Einsenkung 35 vorgesehen. Die Einsenkung 35 ist so dimensioniert, dass sie die beim Vernieten am freien Ende des Nietzapfens 31 entstehende Umbördelung oder Stauchung 33 aufnimmt, so dass diese nicht nach unten in Richtung auf einen anzuklemmenden Anschlussleiter hin über den ersten Schenkel 62 überstehen. Das hat den Vorteil, dass beim Andrücken des Anschlussleiters kein Abrieb an dem Anschlussleiter entsteht, sondern dieser großflächig und eben angedrückt wird.

Das Vernieten kann dabei beispielsweise weggesteuert erfolgen, so dass der Nietwulst 33 im Kontaktbereich mit dem ersten Schenkel 62 einen gewissen Spielraum lässt und sich somit die Klemmschraube 24 relativ zu dem Klemmenabdeckteil 60 drehen kann.

Das Klemmenabdeckteil 60 wird aufgrund der drehbaren Nietverbindung in der Bewegungsrichtung 50 der Klemmenschraube 24 von dieser beim Ein - und Ausdrehen jeweils mitgenommen.

Etwa senkrecht zu dem ersten Schenkel 62 des Klemmenabdeckteils 60 verläuft ein plattenförmiger zweiter Schenkel 66. Der plattenförmige Schenkel 66 deckt denjenigen Teil des vorderen Klemmraums 20, der oberhalb des Klemmendes 30 der Klemmenschraube 24 liegt, von der Seite der vorderen Gehäuseöffnung 91 her berührungssicher ab.

Es werde nun wieder die Figur 1 betrachtet. In dem Klemmenaufnahmeraum ist die erfindungsgemäße Anschlussklemme 10 mit dem Klemmenabdeckteil 60 so angebracht, das der plattenförmige zweite Schenkel 66 des Klemmenabdeckteils 60 an der Innenseite der Gehäusewand im Bereich der vorderen Gehäuseöffnung 91 parallel zum Verlauf der hinteren Schmalseite 6 geführt ist. Dadurch ist eine Beschädigung des Klemmenabdeckteils durch unsachgemäße Behandlung des Installationsschaltgerätes vermieden.

Bei geöffneter Klemme verschiebt sich die Klemmschraube 24 nach oben und das Klemmenabdeckteil 60 fährt mit seinem zweiten Schenkel 66 in die fensterartige Öffnung 11 in der Schmalseite des Gehäuses ein.

An einer Längsseite 662 des zweiten Schenkels 66 des Klemmenabdeckteils 60 ist ein erstes Rastmittel in Form einer Nut 661 angebracht. An derjenigen innenliegenden Längsseite 111 der fensterartigen Öffnung 11, längs derer sich die Längsseite 662 des Klemmenabdeckteils beim Öffnen der Klemme verschiebt, ist an geeigneter Stelle ein zweites Rastmittel in Form einer Rastnase 112 angebracht. Die Rastnase 112 passt in die Nut 661. Bei geöffneter Klemme schiebt sich der zweite Schenkel 66 also in die fensterartige Öffnung 11 hinein, bis die Rastnase 112 mit der Nut 661 verrastet. Dadurch ist das Klemmenabdeckteil 60 festgehalten. Da mit dem Klemmenabdeckteil 60 die Klemmschraube 24 verbunden ist, und die Klemmschraube 24 über das Gewinde mit dem Klemmrahmen 12 verbunden ist, so ist durch die Verrastung der Rastnase 112 mit der Nut 661 also auch der Klemmrahmen 12 bei geöffneter Klemme festgehalten und kann in dem Klemmenaufnahmeraum nicht mehr verschoben werden.

Vorteilhafterweise werden die Klemmen bei der Montage des Gerätes geöffnet, so dass das Klemmenabdeckteil in der beschriebenen Weise mit dem Gehäuse verrastet. Beim Transport, der Entnahme aus der Verpackung und dem Einsetzen in die Installationsanlage kann der Klemmrahmen 12 dann nicht mehr sich in dem Klemmenaufnahmeraum verschieben, und die Klemme bleibt definiert geöffnet. Es kann dann unmittelbar der Anschlussleiter eingesetzt werden. Der Installateur muss die Klemme nicht erst noch aufschrauben. Dadurch wird ein Handgriff und somit Zeit und Geld bei der Erstellung einer Elektroinstallation mit einem erfindungsgemäßen Installationsschaltgerät gespart.

Das Klemmenabdeckteil 60 besteht aus einem lsolierwerkstoff, beispielsweise aus Kunststoff. Beim Andrücken des Klemmenabdeckteils 60 auf einen Anschlussleiter, der hier nicht dargestellt ist, entsteht der elektrische Kontakt zwischen dem Anschlussleiter und der Klemmschraube an dem Nietwulst 33. Daneben kann der Anschlussleiter auch teilweise noch mit dem Kunststoff des ersten Schenkels 62 in Berührung kommen.

Eine weitere Ausführungsform zeigt die Figur 3. Dort ist das Klemmenabdeckteil 60 als Blechwinkel ausgeführt. Sein erster Schenkel ist mit der Klemmschraube an deren Klemmende drehbar vernietet. Die drehbare Vernietung des ersten Schenkels 62 des Klemmenabdeckteils 60 mit dem Nietzapfen erfolgt dabei in analoger Weise wie oben beschrieben.

Die Rastnase 112 ist hier seitlich an dem zweiten Schenkel 66 des Blechwinkels 60 angebracht. Entsprechend würde in der innenliegenden Längsseite der fensterartigen Öffnung, in die der zweite Schenkel 66 des Blechwinkels sich beim Öffnen der Klemme hineinschiebt, eine Nut vorhanden sein, mit der die Rastnase 112 verrasten kann.

Der Blechwinkel ist an der Seite, die in eingebautem Zustand von außen berührbar ist, mit einem Isolierstoff bedeckt und trägt somit an dieser Seite eine Isolierschicht 95 . Es kann sich dabei beispielsweise um eine aufgespritzte Kunststoffschicht handeln. Das Klemmenabdeckteil wird dadurch sehr stabil und preisgünstig herstellbar. Man sieht in Fig. 3 auch, dass der zweite Schenkel 66 des Klemmenabdeckteils mit der aufgebrachten Isolierschicht 95 schmaler ist als der erste Schenkel 62.

Es könnte selbstverständlich auch der zweite Schenkel 66 des Klemmenabdeckteils beidseitig oder allseitig mit Kunststoff umspritzt sein.

In der Darstellung der Figur 3 ist seitlich an dem Rahmenschenkel des Klemmrahmens 12 eine Führungsnase 121 angebracht. Mit dieser Führungsnase 121 ist der Klemmrahmen in einer Führungsnut in dem Klemmenaufnahmeraum, die hier nicht dargestellt ist, geführt und somit in dem Klemmenaufnahmeraum verschieblich gefesselt. Eine zweite Führungsnase liegt gegenüber der hier dargestellten ersten Führungsnase 121 und ist in der Darstellung der Fig. 3 nicht zu sehen.

Die Figuren 4 und 5 zeigen in schematischer Darstellung eine Aufsicht auf die Schmalseite 6 eines erfindungsgemäßen Installationsschaltgerätes und erläutern nochmals das Zusammenspiel des Klemmenabdeckteils mit den Rastmitteln in der innenliegenden Längsseite 111 der fensterartigen Öffnung 11 des Gehäuses. Gleiche oder gleichwirkende Teile sind mit denselben Bezugszeichen bezeichnet wie in den vorherigen Figuren. In der Darstellung der Fig. 4 ist die Klemme geschlossen. Das Gehäuse ist in Schalenbauweise aufgebaut, wobei in der Darstellung der Fig. 4 die linke Gehäuseschale weggelassen ist, so dass eine Einsicht in das Innere der Klemme ermöglicht ist.

Die in den Figuren 4 und 5 gezeigte Ausführungsform hat an jeder Längsseite des zweiten Schenkels 66 des Klemmenabdeckteils 6 je eine Nut 661 und an jeder Längsseite 111 der fensterartigen Öffnung 11 je eine Rastnase.

Bei geschlossener Klemme (Fig. 4) ist der Klemmenrahmen 12 durch die hineingeschraubte Klemmschraube an der Stromschiene 36 festgeklemmt.

Bei geöffneter Klemme ist durch die Verschiebung der Klemmschraube nach oben das Klemmenabdeckteil 60 in die fensterartige Öffnung 11 geschoben, und die Rastnasen 112 verrasten mit den Nuten 661 in dem Klemmenabdeckteil 60.

Die Erfindung ist in den Figuren nur beispielhaft beschreiben. Im Sinne der Äquivalenz sind alle weiteren denkbaren Arten von Rastmitteln, die an dem Klemmenabdeckteil und dem Gehäuse vorhanden sein können, um die erfindungsgemäße Funktionalität, nämlich das Verrasten des Klemmenabdeckteils mit dem Gehäuse bei geöffneter Klemme bewirken zu können, mit umfasst, unabhängig von deren Anzahl, Art, und Positionierung.

### Bezugszeichenliste

- 1: Installationsschaltgerät
- 2: Vordere Frontseite
- 3: Hintere Frontseite
- 4: Befestigungsseite
- 5: Vordere Schmalseite
- 6: Hintere Schmalseite
- 7: Breitseite
- 8: Gehäuse
- 9: Klemmenöffnung
- 10: Anschlussklemme
- 11: Fensterartige Öffnung
- 111: Innenliegende Längsseite
- 112: Rastnase
- 12: Klemmrahmen
- 121: Führungsnase
- 17: Begrenzungssteg
- 20: Vorderer Klemmraum
- 21: Hinterer Klemmraum
- 23: Innengewinde
- 24: Klemmenschraube
- 25: Außengewinde
- 26: Betätigungsende der Klemmenschraube
- 28: Betätigungsschlitz
- 30: Klemmende der Klemmenschraube
- 31: Nietzapfen
- 33: Nietstauchung
- 34: Durchbrechung
- 35: Einsenkung
- 36: Stromschiene
- 361: Bogenstück
- 362: Schenkel der Stromschiene
- 37: Abgangsende der Stromschiene
- 50: Bewegungsrichtung der Klemmschraube
- 60: Klemmenabdeckteil
- 62: Erster Schenkel des Klemmenabdeckteils
- 66: zweiter Schenkel
- 661: Nut
- 662: Längsseite des zweiten Schenkels
- 91: Vordere Gehäuseöffnung
- 92: Hintere Gehäuseöffnung
- 93: Unbedeckter Bereich
- 95: Isolierschicht

## Patentansprüche

1. Installationsschaltgerät (1) mit einem Gehäuse (8), umfassend eine Frontseite (3)., eine Befestigungsseite (4) und dazwischenliegende Schmalseiten 6 und Breitseite (7), und mit einer in einem Klemmenaufnahmeraum des Gehäuses (8) gehaltenen Anschlussklemme (10), umfassend einen Klemmrahmen (12) mit wenigstens einem Klemmraum (20), der in dem Klemmenaufnahmeraum senkrecht zu der Befestigungsseite (4) längsverschieblich geführt ist, eine Klemmschraube (24) mit einem Betätigungsende (26) und einem diesem gegenüberliegenden Klemmende (30), welche in einer Gewindeöffnung des Klemmrahmens (12) zwischen einer hineingeschraubten Lage bei geschlossener Klemme und einer herausgeschraubten Lage bei geöffneter Klemme heraus- bzw. hineingeschraubt werden kann, wobei mit dem Klemmende (30) der Klemmenschraube (24) ein Klemmenabdeckteil (60) gekoppelt und dadurch in Bewegungsrichtung (50) der Klemmschraube (24) mitnehmbar ist, das so bemessen ist, dass es auch bei hineingeschraubter Klemmenschraube (24) den Klemmraum (20) berührungssicher abdeckt, **dadurch gekennzeichnet, dass** an dem Klemmenabdeckteil (60) erste und an der Gehäusewand zweite Rastmittel (661, 112) so-angeordnet sind, dass sie bei geöffneter Klemme miteinander verrasten und dadurch der Klemmrahmen (12) an einer Verschiebung gehindert ist.

2. Installationsschaltgerät (1) nach Anspruch 1, mit dem wenigstens einem ersten und einem zweiten Klemmraum (20, 21) zum Anschluss einer Sammelschiene und/oder eines Anschlussleiters, die über eine erste und eine zweite Gehäuseöffnung (91,92) von einer der Frontseite (3) benachbarten Schmalseitenwand (6) zugänglich sind, bezogen auf die Frontseite (3) hintereinander liegen und durch eine in den Klemmrahmen (12) eingesetzte, gehäusefest gelagerte Stromschiene (36) voneinander abgeteilt sind, wobei der wenigstens eine erste, zwischen der Stromschiene (36) und der Frontseite (3) liegende Klemmraum (20) durch das Klemmenabdeckteil (60) abdeckbar ist.

3. Installationsschaltgerät (1) nach einem der vorigen Ansprüche, wobei das Klemmenabdeckteil (60) eine L - Form aufweist, mit einem ersten, mit der Klemmschraube (24) gekoppelten Schenkel (62) und mit einem zweiten, von dem ersten Schenkel (62) aus in Richtung der Frontseite (3) weisenden Schenkel (66).

4. Installationsschaltgerät (1) nach Anspruch 3, wobei der zweite Schenkel (66) des Klemmenabdeckteils (60) bei geöffneter Klemme in einer fensterartigen Öffnung (11) in der Schmalseitenwand (6) aufgenommen ist.

5. Installationsschaltgerät (1) nach Anspruch 4, wobei das erste Rastmittel eine Nut (661) in einer Längsseite (662) des zweiten Schenkels (66) und das zweite Rastmittel eine Rastnase (112) an einer innenliegenden Längsseite (111) der fensterartigen Öffnung (11) ist.

6. Installationsschaltgerät (1) nach Anspruch 4, wobei das erste Rastmittel eine Rastnase (112) an einer Längsseite (662) des zweiten Schenkels (66) und das zweite Rastmittel eine Nut in einer innenliegenden Längsseite der fensterartigen Öffnung (11) ist.

7. Installationsschaltgerät (1) nach Anspruch 5, wobei an jeder Längsseite des zweiten Schenkels (66) je eine Nut (661) und an jeder innenliegenden Längsseite der fensterartigen Öffnung (11) je eine Rastnase (112) angebracht ist.

8. Installationsschaltegerät (1) nach Anspruch 6, wobei an jeder Längsseite des zweiten Schenkels (66) je eine Rastnase und an jeder innenliegenden Längsseite der fensterartigen Öffnung (11) je eine Nut angebracht ist.

## Claims

1. Installation switch device (1) having a housing (8), comprising a front side (3), a fastening side (4) and narrow sides (6) and broad sides (7) positioned between said front side and fastening side, and having a connection terminal (10), which is held in a terminal accommodating area of the housing (8) and comprises a clamping frame (12) having at least one clamping area (20) which is guided in longitudinally displaceable fashion perpendicular to the fastening side (4) in the terminal accommodating area, a clamping screw (24) having an actuating end (26) and a clamping end (30) opposite said actuating end, it being possible for said clamping screw to be screwed into or out of a threaded opening in the clamping frame (12) between a screwed-in position with the terminal closed and an unscrewed position with the terminal open, a terminal cover part (60) being coupled to the clamping end (30) of the clamping screw (24) and it thus being possible for said terminal cover part to be carried along in the movement direction (50) of the clamping screw (24), said terminal cover part being dimensioned such that it covers the clamping area (20) so as to protect against electric shock even when the clamping screw (24) is screwed in, **characterized in that** first latching means (661) are arranged on the terminal cover part (60) and second latching means (112) are arranged on the housing wall in such a way that, when the terminal is open, said latching means latch with one another and the clamping frame (12) is thus prevented from moving.

2. Installation switch device (1) according to Claim 1, with the at least one first and one second clamping area (20, 21) for connecting a busbar and/or a connecting conductor, which are accessible from a narrow side wall (6) adjacent to the front side (3) via a first and a second housing opening (91, 92), are positioned one behind the other with respect to the front side (3) and are separated from one another by a conductor rail (36), which is inserted into the clamping frame (12) and is mounted fixed to the housing, it being possible for the at least one first clamping area (20), which is positioned between the conductor rail (36) and the front side (3), to be covered by the terminal cover part (60).

3. Installation switch device (1) according to one of the preceding claims, the terminal cover part (60) having an L shape, with a first limb (62) which is coupled to the clamping screw (24) and with a second limb (66) which points away from the first limb (62) in the direction of the front side (3).

4. Installation switch device (1) according to Claim 3, the second limb (66) of the terminal cover part (60) being accommodated in a window-like opening (11) in the narrow side wall (6) when the terminal is open.

5. Installation switch device (1) according to Claim 4, the first latching means being a groove (661) in a longitudinal side (662) of the second limb (66), and the second latching means being a latching tab (112) on an inner longitudinal side (111) of the window-like opening (11).

6. Installation switch device (1) according to Claim 4, the first latching means being a latching tab (112) on a longitudinal side (662) of the second limb (66), and the second latching means being a groove in an inner longitudinal side of the window-like opening (11).

7. Installation switch device (1) according to Claim 5, in each case one groove (661) being provided in each longitudinal side of the second limb (66), and in each case one latching tab (112) being fitted to each inner longitudinal side of the window-like opening (11).

8. Installation switch device (1) according to Claim 6, in each case one latching tab being fitted to each longitudinal side of the second limb (66), and in each case one groove being provided in each inner longitudinal side of the window-like opening (11).

## Revendications

1. Appareil de branchement d'installation (1) comportant un boîtier (8), comprenant une face avant (3), une face de montage (4) et des faces étroites (6) et des faces larges (7) situées entre celles-ci, et comportant une borne de raccordement maintenue dans un espace de réception de borne du boîtier (8), comprenant un châssis de serrage (12) comportant au moins un espace de serrage (20) qui est guidé de façon déplaçable longitudinalement dans l'espace de réception de bornes perpendiculairement à la face de montage (4), une vis de serrage (24) dotée d'une extrémité d'actionnement (26) et d'une extrémité de serrage (30) opposée à celle-ci, qui peut être dévissée ou vissée dans une ouverture filetée du châssis de serrage (12) entre une position vissée correspondant à la fermeture de la borne et une position dévissée correspondant à l'ouverture de la borne, dans lequel une pièce de recouvrement de borne (60) est accouplée à l'extrémité de serrage (30) de la vis de serrage (24) et peut ainsi être entraînée dans le sens du déplacement (50) de la vis de serrage (24) et est dimensionnée de manière a recouvrir en toute sécurité l'espace de serrage (20) même lorsque la vis de serrage (24) est vissée, **caractérisé en ce que** des premier et second moyens d'encliquetage (661, 112) sont respectivement disposés sur la pièce de recouvrement de borne (60) et sur la paroi du boîtier de telle manière que lors de l'ouverture de la borne, ils s'encliquettent l'un dans l'autre et que le châssis de serrage (12) soit ainsi empêché de se déplacer.

2. Appareil de branchement d'installation (1) selon la revendication 1, comprenant au moins un premier et un second espaces de serrage (20, 21) pour le raccordement d'un rail collecteur et/ou d'un conducteur de raccordement qui sont accessibles par l'intermédiaire d'une première et d'une seconde ouvertures de boîtier (91, 92) ménagées dans une paroi de la face étroite (6) qui est adjacente à la face avant (3), qui sont situées l'une derrière l'autre par rapport à la face avant (3) et qui sont séparés l'un de l'autre par un rail de courant (36) fixé au boîtier, et insérés dans le châssis de serrage (12), dans lequel l'au moins un espace de serrage (20) situé entre le rail de courant (36) et la face avant (3) peut être recouvert par la pièce de recouvrement de borne (60).

3. Appareil de branchement d'installation (1) selon l'une quelconque des revendications précédentes, dans lequel la pièce de recouvrement de borne (60) présente la forme d'un L comprenant une première branche (62) raccordée à la vis de serrage (24) et comprenant une seconde branche (66) pointant dans la direction de la face avant (3) par rapport à la première branche (62).

4. Appareil de branchement d'installation (1) selon la revendication 3, dans lequel la seconde branche (66) de la pièce de recouvrement de borne (60) est reçue dans une ouverture en forme de fenêtre (11) ménagée dans la paroi de la face étroite (6) lorsque la borne est ouverte.

5. Appareil de branchement d'installation (1) selon la revendication 4, dans lequel le premier moyen d'encliquetage est une rainure (661) ménagée dans un côté longitudinal (662) de la seconde branche (66) et en ce que le second moyen d'encliquetage est un cliquet (112) disposé sur un côté longitudinal intérieur (111) de l'ouverture en forme de fenêtre (11).

6. Appareil de branchement d'installation (1) selon la revendication 4, dans lequel le premier moyen d'encliquetage est un cliquet (112) disposé sur un côté longitudinal (662) de la seconde branche (66) et le second moyen d'encliquetage est une rainure ménagée dans un côté longitudinal intérieur de l'ouverture en forme de fenêtre (11).

7. Appareil de branchement d'installation (1) selon la revendication 5, dans lequel rainure respective (661) est formée sur chaque côté longitudinal de la seconde branche (66) et un cliquet respectif (112) est formé sur chaque côté longitudinal intérieur de l'ouverture en forme de fenêtre (11).

8. Appareil de branchement d'installation (1) selon la revendication 6, dans lequel un cliquet respectif est formé sur chaque côté longitudinal de la seconde branche (66) et une rainure respective est ménagée dans chaque côté longitudinal intérieur de l'ouverture en forme de fenêtre (11).
